# EUROPÄISCHE PATENTSCHRIFT

(11) **EP 0 459 135 B1**
(45) Veröffentlichungstag und Bekanntmachung des Hinweises auf die Patenterteilung: **22.09.1993**
(21) Anmeldenummer: 91106292.5
(22) Anmeldetag: 19.04.1991
(51) Int. Cl.: E04F 15/024, F24F 7/10, E04C 2/42

(54) **Bodenplatte für Doppelböden in belüfteten Räumen, insbesondere Reinräumen**
Floor plate for false floors in ventilated spaces, particularly in clean rooms
Plaque de plancher pour faux planchers surélevés dans des locaux aérés, notamment des locaux à atmosphère pure

(30) Priorität: 29.05.1990 DE 4017203
(43) Veröffentlichungstag der Anmeldung: 04.12.1991
(73) Patentinhaber: MERO-Werke Dr.-Ing. Max Mengeringhausen GmbH & Co., D-97064 Würzburg (DE)
(72) Erfinder: Grossmann, Ernst, W-7000 Stuttgart 60 (DE)

(56) Entgegenhaltungen:
- EP-A- 0 315 943
- FR-A- 2 217 482
- GB-A- 502 343
- US-A- 3 252 400

## Beschreibung

Die Erfindung bezieht sich auf eine Bodenplatte für Doppelböden in belüfteten Räumen, insbesondere Reinräumen, mit einem tragenden Rost, auf dem eine perforierte Deckplatte befestigt ist.

Bei einer bekannten derartigen Bodenplatte besteht der tragende Rost aus einer Schar von gegenseitig beabstandeten Vierkantrohren, welche mit ihren Enden an zwei quer verlaufenden Vierkantrohren gleichen Typs angeschweißt sind. Die Deckplatte ist bei dieser Bodenplattenkonstruktion nur zonenweise streifenförmig perforiert, und zwar in den Bereichen, welche sich mit den Hohlräumen zwischen den Vierkantstäben des Rostes decken. Der nicht perforierte Teil der Deckplatte dieser bekannten Bodenplatte umfaßt daher eine umlaufende Randzone, sowie eine Anzahl paralleler Streifen über den Vierkantrohren des tragenden Rosts. Auf diese Weise werden bei dieser bekannten Bodenplatte nur ca. 60 % der Plattengrundfläche für den Luftdurchtritt genutzt oder anders ausgedrückt, der tragenden Rost blockiert ca. 40 % der Deckplattengrundfläche für den Luftdurchtritt. Dieser Umstand ist im Hinblick auf eine anzustrebende gleichmäßige laminare Luftdurchströmung insbesondere von Reinräumen bzw. Luftabströmung durch einen perforierten Doppelboden nicht akzeptabel. Diese Feststellung gilt auch für andere bekannte Doppelbodenplatten, welche dem gleichen Zweck dienen, nämlich der Entlüftung von insbesondere Reinräumen. Diese Doppelbodenplatten weisen tragende Unterkonstruktionen aus speziell tiefgezogenen Blechen bzw. an der Deckplatte angeformte kreuzförmige Verrippungen auf, enthalten jedoch alle eine umlaufende, nicht perforierte Randzone an der Deckplatte von relativ großer Breite, welche den Luftdurchtritt aus dem Reinraum durch den Doppelboden hindurch beschränkt bzw. zu unerwünschten Luftverwirbelungen über dem Doppelboden führt.

Durch die US-A-3 252 400 ist ferner eine Bodenplatte für Doppelböden in belüfteten Räumen bekannt, die einen tragenden Rost aufweist, auf dem eine perforierte Deckplatte befestigt ist. Diese Deckplatte ist praktisch über ihre gesamte Grundfläche gleichmäßig perforiert. Der tragende Rost ist durch Profilstäbe mit einem schmalen stegförmigen Abschnitt gebildet. Diese stegförmigen Abschnitte der Profilstäbe sind an der Deckplatte senkrecht zu dieser nur an deren Zonen vollen Querschnitts zwischen den Perforationen angeordnet und dabei einstückig mit der Deckplatte ausgebildet.

Der Erfindung liegt die Aufgabe zugrunde, eine Bodenplatte der eingangs bezeichneten Bauart derart weiterzubilden, daß die oben aufgezeigten Mängel beseitigt werden und ein praktisch gleichmäßiger Luftdurchtritt über die gesamte Grundfläche der Bodenplatte bzw. des aus solchen Bodenplatten hergestellten Doppelbodens erreicht wird, und dies bei Minimierung von Turbulenzen über dem Doppelboden.

Gemäß der Erfindung wird obige Aufgabe dadurch gelöst, daß
a) die Deckplatte praktisch über ihre gesamte Grundfläche gleichmäßig perforiert ist und der tragende Rost aus gleichfalls gleichmäßig perforierten, gegen die Deckplatte hin offenen Hohlprofilstäben besteht und
b) die freien Ränder der Hohlprofilstäbe an der Deckplatte mindestens überwiegend nur an deren Zonen vollen Querschnitts zwischen den Perforationen befestigt sind.

Bei einem aus solchen Bodenplatten hergestellten Doppelboden wird eine gleichmäßige, turbulenzarme optimale Abströmung der Luft in den Raum unterhalb des Doppelbodens erreicht, so daß diese insbesondere für belüftete Reinräume geeignet ist. Erreicht werden diese Vorteile durch den größeren Durchlaßquerschnitt der Doppelbodenplatten für die abströmende Luft, denn es sind im Gegensatz zum Stand der Technik auch die Rostteile und darüberliegenden Zonen der Deckplatten der Doppelbodenplatten perforiert, d.h. das praktisch die gesamte Doppelbodenfläche gleichmäßig durchbrochen ist.

Ausgestaltungen der Erfindung gehen aus den Unteransprüchen hervor. So können die Hohlprofilstäbe einen im wesentlichen U-förmigen Querschnitt aufweisen und Perforationen können in den Schenkeln und/oder im Basisabschnitt der U-förmigen Hohlprofilstäbe vorgesehen sein.

Bei einer weiteren Ausführungsform der Erfindung können die Hohlprofilstäbe einen V-förmigen Querschnitt aufweisen und die Perforationen können in beiden Schenkeln der V-förmigen Hohlprofilstäbe angeordnet sein.

Nach noch einer weiteren Ausgestaltung der Erfindung können die Perforationen im Basisabschnitt der U-förmigen Hohlprofilstäbe den Perforationen in der Deckplatten entsprechen und auf diese ausgefluchtet sein Diese Maßnahme bringt eine weitere Verbesserung der Luftdurchströmung.

Die Erfindung wird anschließend anhand der Zeichnungen von Ausführungsbeispielen erläutert. Es zeigen:
- Fig. 1: eine Ansicht einer ersten Ausführungsform einer Doppelbodenplatte gemäß der Erfindung von unten, um vorallem den tragenden Rost zu veranschaulichen;
- Fig. 2: eine Teil-Schnittansicht der Doppelbodenplatte gemäß Fig. 1 entlang der Linie 2-2 in Fig. 3;
- Fig. 3: eine Teil-Draufsicht der Doppelbodenplatte der Fig. 1 im vergrößerten Maßstab;
- Fig. 4: eine der Fig. 2 ähnliche Teil-Schnittansicht einer weiteren Ausführungsform einer Doppelbodenplatte gem. der Erfindung und zwar entlang der Linie 4-4 in Fig. 5;
- Fig. 5: eine Teilansicht der Doppelbodenplatte der Fig. 4 von unten;
- Fig. 6: einen Ausschnitt aus der Querschnittsansicht der Fig. 2 im vergrößerten Maßstab;
- Fig. 7: einen Ausschnitt der Querschnittsansicht der Fig. 4 im vergrößerten Maßstab;
- Fig. 8: eine Teil-Schnittansicht einer weiteren Ausführungsform einer Doppelbodenplatte gem. der Erfindung;
- Fig. 9: eine Teil-Schnittansicht noch einer weiteren Ausführungsform einer Doppelbodenplatte gemäß der Erfindung.

Die in Fig. 1 von unten gezeigte Doppelbodenplatte 10 weist einen tragenden Rost 11 für eine Deckplatte 12 auf, welche praktisch über ihre gesamte Grundfläche gleichmäßig perforiert bzw. mit Langlöchern 13 durchsetzt ist. Zur Herstellung eines Doppelbodens werden zahlreiche Doppelbodenplatten 10 mit ihren Rändern aneinanderstoßend auf einem Tragraster aus Profilstäben aufgelagert, welches seinerseits auf höhenverstellbaren Stützen ruht. Die Doppelbodenplatten 10 können aber auch unmittelbar mit ihren Ecken auf den Stützen aufgelagert werden. Diese Stützen sind auf dem Rohboden des betreffenden Reinraums aufgestellt. An dieser Stelle soll hervorgehoben werden, daß die aus den erfindungsgemäßen Bodenplatten 10 hergestellten Doppelböden insbesondere für Reinräume konzipiert sind, die von der Decke her belüftet werden, wobei die zugeführte Luft über den Doppelboden nach unten in den Raum unterhalb des Doppelbodens abströmen kann. Damit diese Abströmung der Luft möglichst laminar bzw. turbulenzarm erfolgt, sind nicht nur die Deckplatte 12, sondern auch die Hohlprofilstäbe 14, 14a, 14b oder 14c der tragenden Roste perforiert, wie nachstehend noch im einzelnen erläutert wird.

Der Rost 11 beim Ausführungsbeispiel nach Fig. 1-3 weist eine Schar von seitlich gleichmäßig beabstandeten Hohlprofilstäben 14 mit im wesentlichen U-förmigen Querschnitt auf. Diese Hohlprofilstäbe 14 sind an ihren Enden mit zwei querverlaufenden gleichartigen Hohlprofilstäben 14 zu dem erwähnten Rost 11 verschweißt. Die Roste mit den Hohlprofilstäben 14a - 14c (Fig. 7-9) sind in gleicher Weise wie vorstehend beschrieben aufgebaut. Die Hohlprofilstäbe 14 weisen in ihren beiden Schenkeln 15 vorzugsweise die gleichen Perforationen bzw. Langlöcher 13 auf wie die Deckplatte 12. Von Bedeutung ist ferner, daß die freien Ränder der Schenkel 15 der Hohlprofilstäbe 14 nur an den Zonen vollen Querschnitts der Deckplatte 12 befestigt sind, ausgenommen lediglich die freien Ränder der inneren Schenkel 15 der beiden querverlaufenden Hohlprofilstäbe 14 (Fig. 1 und 3).

Beim Ausführungsbeispiel nach Fig. 7 sind die Perforationen bzw. Langlöcher 13 in der Deckplatte 13 sowie im Basisabschnitt 16 der U-förmigen Hohlprofilstäbe 14a vorgesehen, während beim Ausführungsbeispiel nach Fig. 8 die Perforationen bzw. Langlöcher 13 sowohl in den beiden Schenkeln 15 als auch im Basisabschnitt 16 eines jeden U-förmigen Hohlprofilstabs 14b des betreffenden Rostes ausgearbeitet sind.

Der tragende Rost beim Ausführungsbeispiel nach Fig. 9 setzt sich aus Hohlprofilstäben 14c mit V-förmigen Querschnitt zusammen, wobei die Perforationen bzw. Langlöcher 13 in beiden Schenkeln eines jeden Hohlprofilstabes 14c vorgesehen sind.

## Patentansprüche

1. Bodenplatte für Doppelböden in belüfteten Räumen, insbesondere Reinräumen, mit einem tragenden Rost, auf dem eine perforierte Deckplatte befestigt ist, dadurch gekennzeichnet, daß
a) die Deckplatte (12) praktisch über ihre gesamte Grundfläche gleichmäßig perforiert ist (Langlöcher 13) und der tragende Rost (11) aus gleichfalls gleichmäßig perforierten, gegen die Deckplatte (12) hin offenen Hohlprofilstäben (14) besteht und
b) die freien Ränder der Hohlprofilstäbe (14) an der Deckplatte (12) mindestens überwiegend nur an deren Zonen vollen Querschnitts zwischen den Perforationen (Langlöchern 13) befestigt sind.

2. Bodenplatte nach Anspruch 1, dadurch gekennzeichnet, daß die Hohlprofilstäbe (14, 14a, 14b) einen im wesentlichen U-förmigen Querschnitt aufweisen und die Perforation (Langlöcher 13) in den Schenkeln (15) und/oder im Basisabschnitt (16) der U-förmigen Hohlprofilstäbe (14, 14a, 14b) vorgesehen sind.

3. Bodenplatte nach Anspruch 1, dadurch gekennzeichnet, daß die Hohlprofilstäbe (14c) einen V-förmigen Querschnitt aufweisen, und die Perforationen (Langlöcher 13) in beiden Schenkeln der V-förmigen Hohlprofilstäbe (14c) angeordnet sind.

4. Bodenplatte nach Anspruch 1 oder 2, dadurch gekennzeichnet, daß die Perforationen (Langlöcher 13) im Basisabschnitt (16) der U-förmigen Hohlprofilstäbe (14a, 14b) den Perforationen (Langlöcher 13) in der Deckplatte (12) entsprechen und auf diese ausgefluchtet sind.

## Claims

1. A floor plate for false floors in ventilated spaces, in particular clean rooms, with a supporting grid, on which is fixed a perforated top plate, characterized in that
a) the top plate (12) is uniformly perforated over practically the whole of its base area (slots 13) and the supporting grid (11) consists of hollow profiled bars open towards the top plate (12) and likewise uniformly perforated, and
b) the free edges of the hollow profiled bars (14) are fixed to the top plate (12) at least predominantly only in their regions of full cross-section, in between the perforations (slots 13).

2. A floor plate according to claim 1, characterized in that the hollow profiled bars (14, 14a, 14b) have a substantially U-shaped cross-section and the perforations (slots 13) are provided in the arms (15) and/or in the base section (16) of the U-shaped hollow profiled bars (14, 14a, 14b).

3. A floor plate according to claim 1, characterized in that the hollow profiled bars (14c) have a V-shaped cross-section and the perforations (slots 13) are arranged in both arms of the V-shaped hollow profiled bars (14c).

4. A floor plate according to claim 1 or 2, characterized in that the perforations (slots 13) in the base section (16) of the U-shaped hollow profiled bars (14a, 14b) correspond to the perforations (slots 13) in the top plate ( 12) and are aligned with these.

## Revendications

1. Dalle de faux-plancher de pièces ventilées, en particulier de pièces stériles, comprenant une grille porteuse sur laquelle une plaque perforée de couverture est fixée, caractérisée en ce que :
a) la plaque de couverture (12) est perforée régulièrement, pratiquement sur la totalité de sa surface de base (trous oblongs 13) et la grille porteuse (11) se compose de barres profilées creuses (14) ouvertes vers la plaque de couverture (12), également perforées régulièrement et
b) les bords libres des barres profilées creuses (14) ne sont fixés à la plaque de couverture (12) au moins en majeure partie que dans les zones de cette dernière dont la section est pleine et qui sont situées entre les perforations (trous oblongs 13).

2. Dalle selon la revendication 1, caractérisée en ce que les barres profilées creuses (14, 14a, 14b) ont une section sensiblement en étrier et les perforations (trous oblongs 13) sont prévues dans les ailes (15) et/ou dans l'âme (16) des barres profilées creuses en étrier (14, 14a, 14b).

3. Dalle selon la revendication 1, caractérisée en ce que les barres profilées creuses (14c) ont une section en V et les perforations (trous oblongs 13) sont disposées dans les deux ailes des barres profilées creuses (14c) en V.

4. Dalle selon la revendication 1 ou 2, caractérisée en ce que les perforations (trous oblongs 13) de l'âme (16) des barres profilées creuses en étrier (14a, 14b) correspondent aux perforations (trous oblongs 13) de la plaque de couverture (12) et sont alignées sur elles.
